# FASCICULE DE BREVET EUROPEEN

(11) **EP 0 662 677 B1**
(45) Date de publication et mention de la délivrance du brevet: **11.03.1998**
(21) Numéro de dépôt: 94402421.5
(22) Date de dépôt: 27.10.1994
(51) Int. Cl.: G09F 7/18

(54) **Procédé de fixation d'une banderole sur un mât**
Verfahren zur Befestigung einer Banderole auf einem Mast
Procedure for fixing a banderole on a mast

(30) Priorité: 11.01.1994 FR 9400186; 04.10.1994 FR 9411822
(43) Date de publication de la demande: 12.07.1995
(73) Titulaire: Société Anonyme IPAM, F-95230 Soisy sous Montmorency (FR)
(72) Inventeur: Dauguet, Patrice Georges Henri, F-95880 Enghien les Bains (FR)
(74) Mandataire: Vander-Heym, Serge

(56) Documents cités:
- FR-A- 2 167 449
- US-A- 3 561 718
- US-A- 4 951 909
- US-A- 5 048 782

## Description

La présente invention est relative à un système de fixation d'une banderole sur un mât.

Une banderole est une longue bande souple, relativement étroite, sur laquelle sont portées des inscriptions telles que des messages publicitaires. Ces banderoles sont fixées le long de mâts de grandes hauteurs (de l'ordre de six à huit mètres) et, de ce fait, des échelles ou des engins élévateurs sont nécessaires avec tous les inconvénients que cela présente. Le retrait et le changement d'une banderole sont donc des opérations longues et coûteuses qui en limitent l'emploi lors d'une campagne publicitaire.

Par le document US-A-3561718 il est connu, à l'aide d'une perche, de fixer un organe d'accrochage sous un faux-plafond, un tel organe pouvant être utilisé pour l'accrochage d'une étiquette à l'aide d'un fil de suspension. Le dispositif décrit dans ce document ne peut pas être utilisé pour fixer une banderole sur un mât.

La présente invention qui remédie à ces inconvénients est relative à des moyens pour fixer une banderole sur un mât et elle est caractérisée en ce que le mât présente à sa partie supérieure une potence comportant deux crochets s'ouvrant vers le haut, en ce que la banderole présente à sa partie supérieure une barre d'accrochage, reliée par des tirants à la barre de raidissement usuelle et, en ce que la mise en place de la barre d'accrochage dans les crochets est réalisée à l'aide d'une perche présentant à son extrémité supérieure un berceau susceptible de coopérer avec ladite barre d'acrochage.

La perche télescopique présente, à son extrémité supérieure, un berceau dans lequel peut reposer la barre d'accrochage de la banderole, la longueur dudit berceau étant inférieure à la distance séparant les deux crochets de la potence. De cette façon, on comprend qu'il est possible de transférer la barre d'accrochage de la banderole dans le berceau formé par les deux crochets de la potence.

L'invention prévoit aussi des moyens pour tendre la banderole en agissant sur son extrémité inférieure.

La présente invention sera mieux comprise par la description qui va suivre faite en se référant au dessin annexé à titre d'exemple indicatif seulement sur lequel :
- la figure 1 est une vue en perspective éclatée montrant les trois moyens nécessaires à la mise en oeuvre du procédé de l'invention;
- la figure 2 est une vue en perspective de la partie inférieure de la banderole montrant une variante de réalisation.

En se reportant au dessin, on voit que le problème à résoudre consiste à accrocher une banderole 1, pouvant présenter plusieurs mètres de hauteur, à la partie supérieure d'un mât **M**.

De la façon connue, le mât **M** présente une potence 2, fixée audit mât par tous moyens connus et la banderole comporte à son extrémité supérieure une barre de raidissement 3.

Selon l'invention, la potence 2 présente deux crochets 4, s'ouvrant vers le haut et la banderole 1 comporte une barre d'accrochage 5 reliée à la barre 3 par des tirants 6. De préférence, les tirants 6 sont souples et constitués par des liens élastiquement déformables tels que des sandows.

La longueur de la barre 5 est supérieure à celle **L** de la potence. De cette façon on comprend qu'il est possible de placer la barre 5 dans le berceau formé par les crochets 4.

Pour achever la fixation de la banderole, il suffit d'exercer une traction à sa partie inférieure qui comporte une barre de raidissement 7, analogue à celle 3, et de l'accrocher en traction au pied du mât. Ce résultat peut être obtenu en prévoyant à la partie inférieure de la banderole une barre de fixation 8, analogue à celle 5, et au pied du mât une potence analogue à celle 2, les crochets de cette dernière potence s'ouvrant vers le bas. Pour achever la fixation de la banderole, il suffit donc d'exercer une traction sur celle-ci pour engager la barre 8 sous les crochets de la potence inférieure (non représentée). De préférence, la barre 8 est reliée à celle 7 au moyen de tirants élastiquement déformables 9 identiques à ceux 6.

De préférence, également, les potences supérieures et inférieures sont identiques, bien qu'orientées différemment, et les barres 5 et 8 sont également identiques et, ce, afin d'abaisser le prix de revient de l'ensemble.

Pour accrocher la banderole, on utilise une perche 10, de préférence télescopique, présentant à son extrémité supérieure un berceau 11 dont la longueur est inférieure à la distance séparant les deux crochets 4 de la potence 2. Dans un premier temps, on place la barre 5 de la banderole dans le berceau 11 et on élève l'ensemble puis, dans un deuxième temps, on dépose ladite barre 5 dans les crochets 4.

Selon un mode de mise en oeuvre du procédé de l'invention, la barre 7, inférieure, présente un câble 12, dont la hauteur est au moins égale au double de la longueur de la banderole. La fixation du câble 12 à la barre 7 s'effectue par l'entremise d'une attache rapide telle qu'un mousqueton (non représenté).

Avant de placer la barre 5 dans le berceau 11 la banderole est enroulée sur elle-même à partir de son extrémité inférieure et elle est maintenue enroulée au moyen de deux liens enserrant les extrémités des barres 3 et 7. Ces liens sont réalisés en une matière pouvant être facilement brisée sous l'action d'une traction brusque.

Lorsque la banderole, ainsi enroulée. est accrochée sur la potence 2, une partie du câble 12 s'étend le long du mât jusqu'à proximité du sol. Il suffit alors d'exercer une traction brusque sur le câble pour briser les liens et permettre le déroulement de la banderole. Selon un mode de réalisation les liens précités peuvent être constitués par des bracelets de caoutchouc. Lorsque la banderole est déployée, il suffit, alors, de décrocher le câble 12 qui peut être utilisé pour l'accrochage d'une autre banderole.

## Revendications

1. Moyens pour fixer une banderole sur un mât du genre de ceux faisant appel à une perche, caractérisés en ce que le mât (M) présente à sa partie supérieure une potence (2) comportant deux crochets (4) s'ouvrant vers le haut, en ce que la banderole présente à sa partie supérieure une barre d'accrochage (5), reliée par des tirants (6) à la barre de raidissement usuelle (3) et en ce que la mise en place de la barre d'accrochage dans les crochets (4) est réalisée à l'aide d'une perche (10) présentant à son extrémité supérieure un berceau (11) susceptible de coopérer avec ladite barre d'acrochage.

2. Moyens selon la revendication 1, caractérisés en ce que la banderole présente à sa partie inférieure une barre d'accrochage (8), reliée par des tirants (9) à la barre de raidissement inférieure, susceptible de prendre appui, en tension, sous les crochets d'une potence inférieure analogue à celle (2) de la revendication (1).

3. Moyens selon l'une quelconque des revendications 1 et 2, caractérisés en ce que la longueur du berceau (11) de la perche (10) est inférieure à la distance séparant les deux crochets de la potence.

4. Moyens selon l'une quelconque des revendications 1 à 3, caractérisés en ce qu'un câble (12), dont la longueur est bien supérieure au double de la longueur de la banderole, est accroché à la barre de raidissement inférieure (7).

5. Moyens selon la revendication 4, caractérisés en ce que, préalablement à l'accrochage de la banderole, celle-ci est enroulée sur elle-même à partir de son extrémité inférieure et, en ce qu'elle est maintenue enroulée à l'aide de liens pouvant être facilement rompus sous l'action d'une brusque traction.

## Patentansprüche

1. Mittel zum Befestigen eines Transparentes an einem Mast mit Hilfe einer Stange, dadurch gekennzeichnet, daß der Mast (M) an der Oberseite einen Querträger (2) mit zwei nach oben offenen Haken (4) und das Transparent an der Oberseite eine Befestigungsstange (5) besitzt, die über Zugschnüre (6) mit der gewöhnlich verwendeten Versteifung (3) verbunden ist und das Einhängen der Befestigungsstange (5) in den Haken (4) mit Hilfe einer Stange (10) erfolgt, die an ihrem oberen Ende eine Aufnahme (11) aufweist, die mit der Befestigungsstange (5) zusammenwirkt.

2. Mittel zum Befestigen eines Transparentes nach Patentanspruch 1, dadurch gekennzeichnet, daß das Transparent auf der Unterseite eine Befestigungsstange (8) besitzt, die über Zugschnüre (9) mit der unteren Versteifung verbunden ist, die in gespanntem Zustand unter den Haken eines analog zum oberen Querträger (2) von Patentanspruch 1 ausgebildeten unteren Querträgers eingehängt ist.

3. Mittel zum Befestigen eines Transparentes nach Patentanspruch 1 oder 2, dadurch gekennzeichnet, daß die Länge der Aufnahme (11) auf der Stange (10) kleiner ist als der Abstand zwischen den beiden Haken des Querträgers.

4. Mittel zum Befestigen eines Transparentes nach Patentanspruch 1 bis 3, dadurch gekennzeichnet, daß ein Kabel (12), dessen Länge eindeutig größer ist als die des Transparentes, an der unteren Versteifung (7) befestigt ist.

5. Mittel zum Befestigen eines Transparentes nach Patentanspruch 4, dadurch gekennzeichnet, daß das Transparent vor dem Einhängen von der Unterseite her auf sich selbst aufgerollt ist und mit Mitteln aufgerollt gehalten wird, die mit einer ruckartigen Zugbewegung leicht zerrissen werden können.

## Claims

1. Means to secure a streamer to a mast of the type making use of a pole, characterised in that the mast (M) has at its upper portion a bracket (2) comprising two hooks (4) opening upwards, in that the streamer has at its upper portion a hooking bar (5) connected by tie rods (6) to the normal stiffening bar (3), and in that the placing of the hooking bar in the hooks (4) is effected with the aid of a pole (10) having at its upper extremity a cradle (11) able to cooperate with said hooking bar.

2. Means according to claim 1, characterised in that the streamer has at its lower portion a hooking bar (8) connected by tie rods (9) to the lower stiffening bar and able to take support on tension under the hooks of a lower bracket similar to that (2) of claim (1).

3. Means according to claim 1 or 2, characterised in that the length of the streamer (11) of the pole (10) is smaller than the distance separating the two hooks of the bracket.

4. Means according to any one of claims 12 to 3, characterised in that a cable (12) with a length much iarger than double the length of the streamer is hooked to the lower stiffening bar (7).

5. Means according to claim 4, characterised in that, prior to hooking of the streamer, the latter is wound from its lower extremity and in that it is kept wound with the aid of links able to be easily broken by any sudden traction.
